# FASCICULE DE BREVET EUROPEEN

(11) **EP 1 541 329 B1**
(45) Date de publication et mention de la délivrance du brevet: **26.04.2006**
(21) Numéro de dépôt: 03405849.5
(22) Date de dépôt: 28.11.2003
(51) Int. Cl.: B30B 15/06

(54) **Chassis chauffant résistant à la compression**
Druckbeständige beheizbare Anordnung
Compression resistant heatable assembly

(43) Date de publication de la demande: 15.06.2005
(73) Titulaire: BOBST S.A., 1001 Lausanne (CH)
(72) Inventeur: De Gaillande, Christophe, 1260 Nyon (CH); Piguet, Michel, 1020 Renens (CH)
(74) Mandataire: Poirier, Jean-Michel Serge

(56) Documents cités:
- CH-A- 328 013
- DE-U- 20 304 974
- FR-A- 822 661
- GB-A- 890 940
- US-A- 1 884 612
- US-A- 3 181 605
- US-A- 4 304 178
- US-A- 5 156 087

## Description

L'invention se rapporte à un châssis chauffant résistant à la compression, comprenant plus particulièrement une plaque supérieure et une plaque inférieure fixées l'une à l'autre.

Un châssis chauffant comprenant une plaque supérieure et une plaque inférieure fixées l'une à l'autre est connu du document CH 328013 publié le 15 avril 1958. Le châssis comprend un moyen de chauffage électrique disposé entre les deux plaques ainsi que des barrettes en bois ou en matière plastique disposées de part et d'autre du moyen de chauffage et intercalées entre la plaque supérieure et la plaque inférieure. La résistance à la compression de ce châssis est principalement assurée par le moyen de fixation des deux plaques l'une à l'autre. Les barrettes de bois ou de matière plastique renforcent cette résistance mais en transmettant intégralement les efforts de compression au moyen de chauffage entre lesquelles il est intercalé.

Un châssis chauffant offrant une meilleure résistance à la compression est connu du document EP-A-2 639 005 publié le 15 novembre 1988. Selon ce document, la plaque inférieure du châssis comprend des logements pour recevoir le moyen de chauffage constitué en l'occurrence de résistances électriques. Les logements sont séparés les uns des autres par des surépaisseurs de la plaque inférieure de sorte que les résistances électriques sont protégées de tout écrasement lorsque le châssis est soumis à un effort comprimant les plaques inférieure et supérieure l'une contre l'autre. Un châssis d'un type analogue est encore connu du document FR 822661 publié le 4 juin 1937. Les éléments chauffants sont disposés entre les plaques inférieure et supérieure du châssis et protégés contre un écrasement par des feuillards maintenant un espace entre les deux plaques dans lequel des résistances électriques sont disposées.

Les deux derniers châssis qui viennent d'être décrits, tout en protégeant efficacement le moyen de chauffage lors d'une compression, présentent toutefois l'inconvénient d'une mauvaise homogénéité de chauffage par rapport à l'étendue de la plaque inférieure ou de la plaque supérieure. En effet, l'alternance des résistances électriques et des moyens mécaniques, surépaisseurs ou feuillards, protégeant ces résistances électriques contre un écrasement crée une variation périodique de la température des plaques inférieure et supérieure du châssis. La température est plus élevée à l'endroit d'une résistance électrique et plus faible à l'endroit du moyen mécanique de protection contre l'écrasement.

Le but de l'invention est ainsi de modifier ces châssis existants pour leur conférer une plus grande homogénéité de chauffage tout en leur conservant une résistance élevée à la compression.

A cet effet, l'invention a pour objet un châssis chauffant résistant à la compression, selon la revendication 1.

Les plots de reprise d'effort confèrent au châssis selon l'invention une grande résistance mécanique à la compression tout en permettant une grande homogénéité thermique de chaque plaque. Le moyen de chauffage est protégé contre un écrasement par sa disposition dans un espace créé entre les deux plaques par les plots de reprise d'effort.

Selon un premier mode d'exécution de l'invention, les plots de reprise d'effort sont répartis aux noeuds d'un réseau géométrique carré centré. Selon une deuxième mode d'exécution de l'invention, les plots sont répartis aux noeuds d'un réseau géométrique hexagonal. Selon un troisième mode d'exécution de l'invention, les plots de reprise d'effort sont répartis aux noeuds d'un réseau géométrique carré.

Le chauffage du châssis, assuré par le film disposé dans l'espace créé entre les plaques inférieure et supérieure par les plots de reprise d'effort, permet de réduire considérablement l'épaisseur totale du châssis. Le film chauffant est par exemple constitué d'une feuille en matière plastique, en céramique ou encore en mica d'une épaisseur typique de 1 mm. Un circuit conducteur est imprimé sur l'une des faces du film de façon à produire par effet joule un échauffement qui peut engendrer une température de chauffage comprise entre 150 et 200° et fournir une puissance calorifique d'environ 10 watt par cm2.

Le document US 3 181 605 divulgue un châssis conforme au préambule de la revendication 1, dans lequel le moyen de chauffage est un fluide caloporteur circulant à l'intérieur d'un labyrinthe suivant deux sens de circulation opposés. Le labyrinthe comprend des éléments de séparation intercalés entre les deux plaques.

Le document GB 890 940 divulgue là encore un châssis conforme au préambule de la revendication 1, dans lequel moyen de chauffage est constitué d'une part de bobines électriques enroulées localement autour des plots de reprise d'effort, et d'autre part de canaux pour la circulation d'un fluide caloporteur.

Le document US 1 884 612 divulgue un châssis comprenant une plaque unique percée suivant deux directions perpendiculaires de canaux de circulation d'un fluide caloporteur.

Le document DE 203 04 974 divulgue un châssis dans lequel le moyen de chauffage, non précisé, est intégré à l'une des deux plaques. Une couche d'isolation thermique est intercalée entre les deux plaques, séparées l'une de l'autre par les plots de reprise d'effort.

D'autres caractéristiques avantageuses de l'invention apparaîtront à la lecture de la description d'un mode d'exécution illustré par les dessins.
La figure 1 est une vue en coupe d'un châssis selon l'invention.
Les figures 2a et 2b représentent de façon schématique la répartition des plots de reprise d'effort aux noeuds d'un réseau géométrique respectivement carré centré et hexagonal centré.
Les figures 3a et 3b représentent respectivement une vue de détail d'un des plots de reprise d'effort du châssis illustré par la figure 1.

Un châssis chauffant résistant à la compression comprend, figure 1, une plaque supérieure 1 et une plaque inférieure 3 fixées l'une à l'autre par un moyen de fixation non représenté qui est par exemple un ensemble de vis traversant la plaque supérieure et venant se visser dans un filetage de la plaque inférieure. La plaque supérieure 1 est par exemple une plaque d'isolation thermique et la plaque inférieure présente par exemple une structure en nid d'abeille.

Dans cette application particulière, le châssis est destiné à être installé dans le sommier d'une presse utilisée pour la dorure à chaud d'éléments en plaque. La dorure est déposée par estampage à chaud d'une bande métallisée sur une feuille par exemple de carton, destinée à la réalisation d'un emballage. Des clichés 4 sont fixés sur la plaque inférieure 3 et chauffés par le châssis pour atteindre une température typiquement comprise entre 100° et 200°C.

L'élévation et le maintien en température du châssis est assuré par un moyen de chauffage 5 intercalé entre les plaques supérieure 1 et inférieure 3.

Selon l'invention, des plots de reprise d'effort 71,72 sont disposés entre les deux plaques 1 et 3 pour résister à des efforts de compression des plaques l'une contre l'autre et sont répartis de façon telle à permettre un chauffage homogène de chaque plaque. Comme illustré par la figure 1, le moyen de chauffage 5 est intercalé entre les deux plaques 1 et 3 du châssis en étant disposé dans un espace créé entre ces deux plaques par les plots de reprise d'effort 71,72. Les plots de reprise d'effort 71,72 protègent ainsi le moyen de chauffage 5 d'un écrasement lorsque le châssis est soumis à un effort de compression tout en diminuant l'encombrement de ce moyen de protection par rapport à l'étendue des plaques du châssis. D'où il résulte une meilleure couverture des plaques par le moyen de chauffage conduisant à une meilleure homogénéité thermique du châssis.

Les plots de reprise d'effort 71,72 sont de préférence répartis au noeud d'un réseau géométrique. Comme cela est illustré par la figure 2, les plots de reprise d'effort 71,72 sont répartis au noeud d'un réseau 91 carré centré. D'autres réseaux géométriques sont également prévus, comme par exemple un réseau hexagonal ou un réseau carré.

Avec un réseau rectangulaire centré, les plots de reprise d'effort sont distribués aux quatre coins d'un motif élémentaire rectangulaire, un cinquième plot étant disposé au centre du rectangle. Dans un réseau hexagonal, les plots sont disposés à l'intersection deux à deux des six côtés d'un hexagone. Enfin dans un réseau géométrique carré, les plots de reprise d'effort sont disposés aux quatre coins du carré.

A titre d'exemple, une répartition selon le réseau carré centré 91 illustré par la figure 2 permet d'homogénéiser la température de la plaque inférieure 3 du châssis illustré par la figure 1, à une valeur de 160°C pour une diminution locale de la température à l'endroit des plots de reprise d'effort 7 inférieure à 1°C lorsque la plaque est laissée à l'air libre.

Comme illustré par les figures 1 et 3, les plots de reprise d'effort 71,72 sont pourvus d'une collerette 11 pour répartir les efforts de compression sur une tôle de fond 13 intercalée entre la plaque supérieure 1 et le moyen de chauffage 5. Cet agencement permet avantageusement de diminuer la pression exercée par les plots de reprise d'effort 71,72 sur la plaque supérieure 1. D'où la possibilité de choisir un matériau moins fortement résistant à la compression pour réaliser la plaque supérieure 1 sous la forme d'une plaque d'isolation thermique, comme une résine époxy chargée avec des fibres de verre.

La collerette 11 des plots de reprise d'effort 71,72 peut prendre appui directement sur la plaque inférieure 3 ou sur une tôle de fermeture 15 intercalée entre le moyen de chauffage 5 et la plaque inférieure 3. La plaque de fermeture 15 est choisie de façon à diffuser rapidement la chaleur sur toute l'étendue de la plaque inférieure 3 pour contribuer à la bonne homogénéité thermique du châssis.

Il convient de noter que les plots de reprise d'effort 71,72 pourvus des collerettes 11 peuvent s'étendre à travers la plaque inférieure 3 - plots référencés 71 - ou ne s'étendre qu'entre la plaque supérieure 1 et la tôle de fermeture 15 - plots référencés 72. Ces deux types de plots de reprise d'effort sont plus particulièrement illustrés respectivement par les figures 3a et 3b.

Un matériau d'isolation thermique, par exemple un feutre céramique 17, est intercalé entre le moyen de chauffage 5 et la plaque supérieure 1 pour d'une part limiter l'échauffement thermique de la plaque supérieure 1 et d'autre part comprimer le moyen de chauffage 5 pour garantir un bon contact thermique entre ce moyen de chauffage et la tôle de fermeture 15 ou la plaque inférieure 3.

Comme indiqué précédemment, le moyen de chauffage est de préférence un film disposé entre les plaques inférieure 3 et supérieure 1 et percé de trous pour permettre le passage des plots de reprise d'effort 71,72. Cet agencement permet de réduire considérablement l'épaisseur totale du châssis. Une telle réduction d'encombrement permet de transformer des presses utilisées initialement à des fins de découpage en presses pour effectuer des opérations de transfert de bandes métallisées à chaud.

## Revendications

1. Châssis chauffant résistant à la compression, comprenant une plaque supérieure (1) et une plaque inférieure (3) fixées l'une à l'autre ainsi qu'un moyen de chauffage (5) intercalé entre les deux plaques, des plots de reprise d'effort (71,72) étant disposés entre les deux plaques pour protéger le moyen de chauffage (5) contre un écrasement par compression des plaques (1,3) l'une contre l'autre, et **caractérisé en ce que** le moyen de chauffage (5) est un film parcouru par un circuit électrique pour produire un échauffement par effet joule, disposé entre les deux plaques de façon à les couvrir et percé de trous pour permettre le passage des plots de reprise d'effort répartis de façon telle à permettre un chauffage homogène de chaque plaque.

2. Châssis selon la revendication 1, dans lequel les plots de reprise d'effort sont répartis aux noeuds d'un réseau carré, hexagonal ou rectangulaire.

3. Châssis selon la revendication 1, dans lequel les plots de reprise d'effort sont répartis aux noeuds d'un réseau (91) carré centré.

4. Châssis selon la revendication 1, dans lequel les plots de reprise d'effort sont répartis aux noeuds d'un réseau hexagonal centré.

5. Châssis selon la revendication 1, dans lequel les plots de reprise d'effort sont pourvus d'une collerette (11) pour répartir les efforts de compression sur une tôle de fond (13) intercalée entre la plaque supérieure (1) et le moyen de chauffage (5).

6. Châssis selon la revendication 5, dans lequel la collerette (11) des plots de reprise d'effort prend appui sur la plaque inférieure ou sur une tôle de fermeture (15) intercalée entre le moyen de chauffage (5) et la plaque inférieure (3).

7. Châssis selon la revendication 1, dans lequel un matériau d'isolation thermique (17) est intercalé entre le moyen de chauffage (5) et la plaque supérieure (1).

8. Châssis selon la revendication 1, dans lequel la plaque supérieure (1) est une plaque d'isolation thermique et la plaque inférieure (3) possède une structure en nid d'abeille.

## Patentansprüche

1. Heizbarer, kompressionsfester Rahmen, der eine obere Platte (1) und eine untere Platte (3) umfasst, die miteinander verbunden sind, und eine zwischen den beiden Platten vorgesehene Heizvorrichtung (5), wobei zum Schutz der Heizvorrichtung (5) gegen Stauchungen durch Kompression der Platten (1, 3) gegeneinander Kraftaufnahmebolzen (71, 72) zwischen den beiden Platten vorgesehen sind, **dadurch gekennzeichnet, dass** die Heizvorrichtung (5) eine von einer Elektroschaltung durchzogene Folie zur Wärmeerzeugung durch Joulesche Wärme ist, die zwischen den beiden Platten so angeordnet ist, dass sie sie bedeckt, und die durchbrochen ist, um die Durchführung der Kraftaufnahmebolzen zu ermöglichen, die so verteilt sind, dass sie eine homogene Beheizung jeder Platte ermöglichen.

2. Rahmen nach Anspruch 1, bei dem die Kraftaufnahmebolzen auf die Schnittpunkte eines quadratischen, sechseckigen oder rechteckigen Netzes verteilt sind.

3. Rahmen nach Anspruch 1, bei dem die Kraftaufnahmebolzen auf die Schnittpunkte eines quadratischen, zentrierten Netzes (91) verteilt sind.

4. Rahmen nach Anspruch 1, bei dem die Kraftaufnahmebolzen auf die Schnittpunkte eines sechseckigen, zentrierten Netzes verteilt sind.

5. Rahmen nach Anspruch 1, bei dem die Kraftaufnahmebolzen mit einem Kragen (11) versehen sind, um die Kompressionskräfte auf einem Bodenblech (13) zu verteilen, das zwischen der oberen Platte (1) und der Heizvorrichtung (5) vorgesehen ist.

6. Rahmen nach Anspruch 5, bei dem der Kragen (11) der Kraftaufnahmebolzen auf der unteren Platte oder auf einem Verschlussblech (15) aufliegt, das zwischen der Heizvorrichtung (5) und der unteren Platte (3) vorgesehen ist.

7. Rahmen nach Anspruch 1, bei dem zwischen der Heizvorrichtung (5) und der oberen Platte (1) ein Wärmedämmungsmaterial (17) vorgesehen ist.

8. Rahmen nach Anspruch 1, bei dem die obere Platte (1) eine Wärmedämmungsplatte ist und die untere Platte (3) eine wabenförmige Struktur hat.

## Claims

1. Compression-resistant heating frame, comprising an upper plate (1) and a lower plate (3) which are secured to each other, as well as heating means (5) which are interposed between the two plates, force-absorption studs (71, 72) being disposed between the two plates in order to protect the heating means (5) against deformation by compression of the plates (1, 3) against each other, **characterised in that** the heating means (5) consist of a film through which an electric circuit passes in order to produce heating by joule effect, disposed between the two plates so as to cover them and provided with holes in order to permit the passage of the force-absorption studs which are distributed such as to permit regular heating of each plate.

2. Frame according to claim 1, wherein the force-absorption studs are distributed at the nodes of a rectangular, hexagonal or square network.

3. Frame according to claim 1, wherein the force-absorption studs are distributed at the nodes of a centred square network (91).

4. Frame according to claim 1, wherein the force-absorption studs are distributed at the nodes of a centred hexagonal network.

5. Frame according to claim 1, wherein the force-absorption studs are provided with a flange (11) in order to distribute the compression forces on a metal base sheet (13), which is interposed between the upper plate (1) and the heating means (5).

6. Frame according to claim 5, wherein the flange (11) of the force-absorption studs is supported on the lower plate or on a metal closure sheet (15) interposed between the heating means (5) and the lower plate (3).

7. Frame according to claim 1, wherein a thermal insulation material (17) is interposed between the heating means (5) and the upper plate (1).

8. Frame according to claim 1, wherein the upper plate (1) is a thermal insulation plate and the lower plate (3) has a honeycomb structure.
